# EUROPÄISCHE PATENTSCHRIFT

(11) **EP 1 391 682 B1**
(45) Veröffentlichungstag und Bekanntmachung des Hinweises auf die Patenterteilung: **28.06.2006**
(21) Anmeldenummer: 03011390.6
(22) Anmeldetag: 20.05.2003
(51) Int. Cl.: F41H 11/16

(54) **Minenräumpanzer mit Transportvorrichtung**
Armoured mine clearing vehicle with transport device
Véhicule blindé pour déminage avec dispositif de transport

(30) Priorität: 21.08.2002 DE 10238092
(43) Veröffentlichungstag der Anmeldung: 25.02.2004
(73) Patentinhaber: Rheinmetall Landsysteme GmbH, 24107 Kiel (DE)
(72) Erfinder: Matzen, Uwe, 24214 Gettorf (DE); Krützfeldt, Manfred, 24229 Krusendorf (DE); Tiessen, Dierk, 24211 Preetz (DE); Jöhnk, Manfred, 24159 Kiel (DE)
(74) Vertreter: Dietrich, Barbara

(56) Entgegenhaltungen:
- FR-A- 2 225 713
- US-A- 5 215 401
- BRYAN PERRETT: "Nato Armour" , IAN ALLAN , SHEPPERTON,SURREY,UK XP002248726 * Seite 113, rechte Spalte, Zeile 1-10; Abbildung SEITE117 * -& "FV4003 Centurion AVRE 165" INTERNET, [Online] XP002248729 Gefunden im Internet: <URL:www.geocities.com/gpmatthews/centavre 165.html> [gefunden am 2003-07-23] * das ganze Dokument * -& "British Ground Weapons and Vehicles" INTERNET, [Online] XP002248730 Gefunden im Internet: <URL:www.britains-smallwars.com/gulf/gulfw eapons.html> [gefunden am 2003-07-23] * Abbildung 3 *
- ELLIS ET AL.: "Tanks Marks I to V" AFV PROFILE PUBLICATIONS, Bd. 3, Seite 8,19 XP002248725 Great Bookham,Leatherhead,Surrey,UK -& INTERNET, [Online] XP002248731 Gefunden im Internet: <URL:http://mailer.fsu.edu/~akirk/tanks/Gr eatBritain/GB-Mark5.jpg> [gefunden am 2003-07-23] -& INTERNET, [Online] XP002248732 Gefunden im Internet: <URL:http://mailer.fsu.edu/~akirk/tanks/Gr eatBritain/GB-MarkVStarStar-Mineroller.jpg > [gefunden am 2003-07-23]

## Beschreibung

Die Erfindung bezieht sich auf eine Vorrichtung zum Minenräumen, bestehend aus einem Kampfpanzerfahrgestell als Trägerfahrzeug mit vorgebautem Minenräumgestell, welches mittels eines am Heck angebauten Krans auf dem Heck des Fahrzeugs abgelegt werden kann, sowie einer Transport- und Abwurfeinrichtung für Faschinenbündel auf dem Fahrzeug, mit denen üblicherweise Gräben überwunden werden.

Verlegte Minen sperren Geländeflächen und behindern oder unterbinden Truppenbewegungen. Deshalb muß eine militärische Truppe zumindest zum Räumen einer Durchfahrt durch ein Minenfeld in der Lage sein.
Auch entsprechend breite und tiefe Gräben behindern die Truppenbwegung. Zur Überwindung von Gräben werden sogenannte Faschinen, gebündelte Pakete aus zum Beispiel dicken Knüppeln oder Baumstämmen, in den Graben geworfen, so daß ein Kettenfahrzeug den Graben überfahren kann.
Die herkömmliche Minenräumung mit Metalldetektor und Minensuchnadel ist zeitaufwendig und gefährlich. Generell gibt es nur zwei eindeutige Kriterien, die eine Mine von dem umgebenden Boden unterscheiden: ein Sprengstoffgehalt und eine minimale Größe von ca. 5 cm Kantenlänge oder Durchmesser. Dies ist begründet in einer angestrebten Wirkung und kann daher nicht ohne Wirkungsverlust unterschritten werden.

Nach dem Stand der Technik gibt es mehrere Geräteausführungen, die als Anbaugeräte an einem Panzer die Räumung von Oberflächenminen oder im Boden versteckte Minen erlauben. Auch an einem Fahrzeug vorgebaute Fräswalzen sind bekannt geworden.

In der Druckschrift DE 19702297 C1 wird ein Minenräumwagen als Vorbaugerät beschrieben, welches eine Oberfläche räumt und sich Straßenunebenheiten anpassen kann. In der DE 44 42 135 C1 wird eine Räumvorrichtung verwendet, bei der rotierende Elemente als in den Erdboden eingreifende Scheibenkörper ausgebildet sind und die antreibbaren Scheibenkörper am Umfang Schneid- oder Sägeelemente aufweisen.

In der DE19513450 C1 wird eine Vorrichtung zur Bearbeitung von Böden einschließlich Minenzerstörung mit einer Fräswalze beschrieben. Dieses Gerät besitzt ein oben liegendes und einstellbares Brechelement mit einer zur Walze einstellbaren Brechkante und Durchlaufspalt für das von der Walze geförderte Bodenmaterial.

Weiterhin sind Vorrichtungen bekannt, die den Boden mit Schneiden oder Hämmern, die am Umfang einer waagerecht liegenden angetriebenen Walze angebracht sind, durcharbeiten und etwaige Minen im Boden mittels Druckbeaufschlagung durch die Schneiden zur Explosion bringen, wobei die Förderung von Bodenmaterial von sekundärer Bedeutung oder ein Störfaktor ist. Nach der EP 0618423 ist es bekannt, mit einer Walze den Boden vor der Walze anzuhäufen und die im Boden enthaltenen Minen durch den Anpressdruck der Walze oder den Materialdruck im angehäuften Boden zur Explosion zu bringen. Es hat sich gezeigt, dass lediglich ein Teil der Minen unschädlich gemacht wird.

Bekannt ist auch der Minenräumpanzer Keiler der Bundeswehr, der ein rotierendes Flailsystem vor dem Fahrzeug an Schubarmen montiert hat, mit denen der Boden vor dem Fahrzeug durchkämmt, von Minen befreit und eine minenfreie Gasse hergestellt wird, siehe Wehrtechnik Nr. 8/ 1996 oder Firmenschrift MaK System GmbH, Kiel.

Als Faschinenlegepanzer ist der englische Panzer Churchill von 1943 bekannt, der noch lange nach dem 2. Weltkrieg seinen Dienst tat (Seite 38, Seite 146/ Bild 82, Wehrwissenschaftliche Berichte Band 18 "Pionierpanzer", J.F.Lehmanns Verlag München 1976).

Aus der Webseite http://tanxheaven.com/chieftainavreintrim/chieftainavreintrim.htm ist eine gattungsgemäße Vorrichtung zum Räumen von Minen mit einem Minenräumgerät und einem Faschinenleger bekannt. Nachteilig ist, dass die Faschinen abgeworfen werden müssen oder lange, über das Fahrzeug hinausgehende Träger vorzusehen sind.

Aufgabe der Erfindung ist es, die Verwendung gattungsgemäßer Ausbildungen eines Räumpanzers für die Minenräumung und Faschinenverlegung zu verbessern, um in Kombination mit dem Fahrzeug Minen auf einfache Weise unschädlich und Gräben überbrückbar zu machen.

Die Lösung dieser Aufgabe erfolgt erfindungsgemäß dadurch, daß ein Panzerfahrgestell mit einem Vorbaugerät zur Minenräumung ausgerüstet wird und ein Faschinentransport- und abwurfgerät oben auf dem Panzerfahrgestell aufgebaut wird. Ergänzt wird die Anordnung durch einen Ladekran am Fahrzeugheck, welcher den Pflug oder Faschinen heben kann, und eine Ablagefläche am Fahrzeugheck für den Minenpflug.

Der Minenräumpanzer wird mit einem bekannten Minenräumpflug ausgerüstet, der auf dem Fahrzeugheck transportiert und mit einem am Heck angebrachten Kran gehoben werden kann.
Für die Kennzeichnung der Räumspur werden links und rechts am Fahrzeugheck bei Bedarf Markierungsgeräte angebaut, die die geräumte Trasse kennzeichnen mittels Abwurf einer Markierung oder Farbe.
Das Fahrzeug besitzt auch eine Abwurfeinrichtung für Faschinen, die beim Räumeinsatz mitgeführt wird und bei Bedarf Faschinen vor dem Räumpflug abwirft.

Aufgrund der ganz unterschiedlichen Minen und Explosionskörper, die unschädlich gemacht werden sollen, wird das Fahrzeug fallweise ferngesteuert und fernüberwacht eingesetzt.
Um ein sicheres Manövrieren des Fahrzeugs als Kettenfahrzeug zu ermöglichen, ist die Arbeitsbreite des Minenpflugs größer als die Spurweite des Fahrzeugs ausgelegt.

Die Vorteile der Erfindung liegen vor allem darin, daß das Fahrzeug die Funktionen Minenräumung, Minenmarkierung und Grabenüberwindung mittels Faschinen in einem Zusammenhang ausführen kann. Vorteilhaft ist auch die Verwendung eines Panzerfahrgestells, wobei die Faschinenabwurfeinrichtung ersatzweise für einen Panzerturm in den Turmdrehkranz eingebaut wird. Mittels eines Ladekrans am Fahrzeugheck kann der Minenpflug, Faschinen und andere Teile gehoben und verladen werden. Bei Nichtgebrauch des Minenpflugs wird dieser mittels des Kranes auf eine Transportplattform am Fahrzeugheck gehoben und verzurrt.

Ein Ausführungsbeispiel der Erfindung ist in den Zeichnungen schematisch dargestellt und wird im folgenden näher beschrieben. Es zeigen:
- Figur 1:: eine Seitenansicht eines Minenräumpanzers
- Figur 1A:: eine Gesamtansicht des Minenräumpanzers
- Figur 2:: den Minenräumpanzer beim Faschinenabwurf
- Figur 3:: eine Seitenansicht des Panzers ohne Faschinen
- Figur 4:: eine Seitenansicht der Faschinentransporteinrichtung
- Figur 5:: eine Detailansicht der Faschinenbündel auf der Transporteinrichtung
- Figur 6:: den Minenräumpanzer mit Minenpflug in Transportstellung auf dem Fahrzeugheck
- Figur 7:: ein Detail einer alternativen Schlittentransporteinrichtung
- Figur 8:: eine weitere Detailansicht der alternativen Schlittentransporteinrich tung

Figur 1 und 1A zeigen ein Trägerfahrzeug 1 auf einem Kettenlaufwerk 1a mit einem am Fahrzeugbug angebrachten Minenpflug 2. Oberhalb auf dem Fahrzeug ist eine Transport- und Abwurfeinrichtung 3 für Faschinen(pakete) 6, 6a angebaut, die sich in einer verzurrten Fahrstellung befindet. Eine Ablagekonsole 4 für den Minenpflug 2 und ein Kran 5 am Heck des Fahrzeugs gehören ebenfalls zur Ausrüstung.

In Figur 2 ist die Abwurfeinrichtung 3 mittels Hydrozylinder 7 und gelenkiger Lagerung 8 nach vom gechwenkt in eine Funktionsstellung "Abwurf", so daß nach vom ausgefahrene, in der Abwurfeinrichtung gelagerte Ausschübe 9 den Boden vor dem Fahrzeug berühren können (nicht dargestellt). Die hinteren Faschinenpakete 6 werden mittels Gurtbändern 10 auf der Abwurfeinrichtung festgehalten, während das Paket 6a von einer Halterung gelöst ist und sich nach vorn bewegen kann bis zum Erdboden.
Figur 3 zeigt den Minenräumpanzer 1 mit einer leeren Faschinentransporteinrichtung 3 und einem vom angebauten Minenpflug 2.

Figur 4 zeigt die Faschinentransporteinrichtung 3 mit einem Transportband 11, Gurtbändern 10 für Faschinenpakete 6, Umlenkrollen 12, 13 für das Transportband 11 sowie Hebeeinrichtungen 14 für Faschinenpakete 6.

Figur 5 zeigt im Ausschnitt ein Faschinenbündel 6, welches von einem Gurtband 10 umfaßt wird und welches auf einem Transportband 11 aufliegt. Gurtband 11 wird in Bandrichtung beweglich mittels Rollen an einem Längsträger 3a der Transporteinrichtung 3 gelagert. Die Halte- und Hubeinrichtung 14 wird am Längsträger 3a der Transporteinrichtung 3 und Führungen sowie mittels Hydrozylinder 23 höhenverschieblich gelagert.

Figur 6 zeigt den Minenpflug 2 auf der Konsole 4 abgesetzt und in einer Transportstellung.

Figur 7 zeigt eine alternative Ausgestaltung der Faschinentransporteinrichtung 3 mittels Schlitten 15, der mittels Rollen 17 und Schienen 16, die am Längsträger 3a angebaut sind, längsverschieblich in Richtung der Längsträger ausgeführt ist. Das Faschinenpaket liegt auf der Schlittenfläche 18 und gleichzeitig auf der Kante 19 einer alternativen Hebeeinrichtung 14, die mittels Anlenkungen und Hebel 21 am Längsträger 3a höhenverschieblich angebracht ist und mittels Hydrozylinder 20 bewegt werden kann.

Figur 8 zeigt die alternative Hebeeinrichtung 14 aus Fig. 7 in einer weiteren Ansicht. An dem Schlitten 15 können an geeigneter Stelle zwischen den Längsträgern Nebelwurfbecher (22) angeordnet sein.

Die Abwurfeinrichtung 3 auf dem Trägerfahrzeug 1 ist am vorderen Ende an Stützen mit Lagern 8 schwenkbar gelagert. Mit einem oder zwei Hydraulikzylindem 7 kann die Einrichtung 3 für den Abwurf der Faschinen oder für den Ausbau des Fahrzeugtriebwerks hochgeschwenkt werden.
Bei Verwendung eines Kampfpanzerfahrgestells 1 kann die gesamte Abwurfeinrichtung 3 am vorhandenen fahrzeugfesten Teil des vorhandenen Turmdrehkranzes (nicht dargestellt) montiert werden. Der Mannschaftsraum kann sich unterhalb des Turmdrehkranzes unter einer entsprechenden Abdeckung befinden.
Die Faschinen(pakete) 6 werden quer zur Fahrtrichtung auf der Abwurfeinrichtung 3 gelagert. Sie liegen auf den Transportbändern 11 und werden mittels Gurtbändern 10 in der Transportposition verzurrt. Die Gurtbänder wickeln sich nach der Entriegelung automatisch auf. Das vordere Faschinenpaket 6a wird gegen die Förderbänder gezogen. Die hinteren Pakete 6 werden mit Lagerplatten an der jeweiligen Hebeeinrichtung 14 verzurrt.

Die Hebeeinrichtungen 14 sind an den Längsträgern 3a gelagert und können mit Hilfe von Hydrozylindern angehoben und abgesenkt werden. Ebenso ist es alternativ möglich, die Hebeeinrichtung mittels zwei Hebepunkten zu realisieren. Das mit der Hebeeinrichtung 14 verzurrte Faschinenpaket 6 gibt in der angehobenen Position die beiden Transportbänder 11 frei. Das jeweils vordere Paket kann nun nach gelöster Verzurrung und auf den Transportbändern aufliegend bei nach vorn geschwenkter Abwurfeinrichtung nach vorn abgelegt werden. Die Transportbänder laufen synchron und werden im einfachsten Fall nicht angetrieben, da das Paket wegen der Schrägstellung der Einrichtung aufgrund seines Gewichts auf den Transportbändern nach vorn abläuft. Dabei kann das Verlagern der Faschinen in Längsrichtung auf der Abwurfeinrichtung von den angetriebenen Ausschüben 9 mit übernommen werden. Alternativ kann das Verlagern der Faschine mittels Heckkran vorgenommen werden.
Die beiden in den Längsträgern 3a gelagerten Ausschübe 9 ermöglichen die Ablage der Faschine in einem größeren Abstand vor dem Fahrzeug. Dabei rutscht die Faschine über den ausgefahrenen Obergurt der Ausschübe bis auf den Boden aufgrund der schräggeschwenkten Abwurfeinrichtung.
Der Faschinenabwurfvorgang läuft in folgenden Schritten ab:
- Faschinenpakete 6, die nicht abgeworfen werden sollen, werden mit einer Hebeeinrichtung 14 angehoben (so daß sie vom Transportband 11 frei kommen),
- Die Abwurfeinrichtung 3 wird hochgeschwenkt,
- Die Aussübe 9 werden ausgefahren,
- Die Gurtbänder am abzuwerfenden Faschinenpaket 6a werden gelöst,
- Die Transportbänder 11 setzen sich in Bewegung mit dem Faschinenpaket 6a und werfen das Paket ab,
- Die Abwurfeinrichtung 3 wird wieder abgesenkt,
- Die Hebeeinrichtungen 14 werden abgesenkt bis die Faschinen 6 wieder auf den Transportbändern 11 aufliegen.

### Bezugszeichenliste

- 1: Trägerfahrzeug
- 1a: Kettenlaufwerk
- 2: Minensuch- und Räumgerät / Minenpflug
- 3: Abwurfeinrichtung / Transporteinrichtung
- 3a: Längsträger
- 4: Ablagekonsole / Transportkonsole
- 5: Transportkran
- 6: Faschinen (Pakete)
- 6a: Faschinenpaket
- 7: Hydrozylinder
- 8: Lagerung
- 9: Ausschub
- 10: Gurtband
- 11: Transportband
- 12: Umlenkrolle
- 13: Umlenkrolle
- 14: Hubeinrichtung
- 15: Schlitten
- 16: Schiene
- 17: Rolle
- 18: Schlittenfläche
- 19: Kante
- 20: Hydrozylinder
- 21: Hebel
- 22: Nebelwurfbecher

## Patentansprüche

1. Vorrichtung zum Räumen von Minen bestehend aus einem Kettenfahrzeug als Trägerfahrzeug (1) und einem am Fahrzeugbug angebauten Minenräumgerät (2), zum Beispiel einem Minenpflug, wobei auf dem Fahrzeugdach eine Faschinen-Transport- und Abwurfeinrichtung (3) aufgebaut ist **dadurch gekennzeichnet daß** eine Absetzkonsole (4) für den Minenpflug über dem Fahrzeugheck angebaut ist und weiterhin am Fahrzeugheck ein Transportkran (5) eingebaut ist, welcher den Minenpflug auf die Absetzkonsole verbringen kann und zusätzlich Faschinen und andere Teile anheben und absetzen kann.

2. Vorrichtung nach Anspruch 1, **dadurch gekennzeichnet, daß** das Trägerfahrzeug ein Kampfpanzerfahrgestell ist und die Faschinen-Transport- und -abwurfeinrichtung (3) an der fahrgestellseitigen Turmaufnahme befestigt ist.

3. Vorrichtung nach Anspruch 1, **dadurch gekennzeichnet, daß** die Faschinenabwurfeinrichtung als abnehmbare und auf dem Trägerfahrzeug (1) montierte Einheit aus zwei Längsträgern (3a), die links und rechts über dem Wannendach angeordnet und mittels Querträgem (3b) verbunden sind, sowie aus zwei Ausschubteilen (9), die in den Längsträgern gelagert sind und die mittels Fremdantrieb zum Beispiel hydraulisch in Fahrtrichtung ausgefahren werden können, sowie aus zwei gleichlaufend angetriebenen Transportbändern (11), die in den Hauptträgem als Endlosband eingebaut sind, sowie aus fernbetätigter Hebe- und Zurreinrichtung (10, 14) für die mitgeführten Faschinenpakete (6) besteht.

4. Vorrichtung nach Anspruch 3, **dadurch gekennzeichnet, daß** die gesamte Einrichtung (3) mittels Anlenkungen und Antrieben um eine waagerechte, quer zur Fahrtrichtung liegende Achse (8) nach vom geschwenkt werden kann, so daß die Einrichtung vorn mit den Ausschubteilen in Bodennähe kommt.

5. Vorrichtung nach einem der Ansprüche 1 - 4, **dadurch gekennzeichnet, daß** mehrere Faschinenpakete (6, 6a) auf der Abwurfeinrichtung (3) mitgeführt werden.

6. Vorrichtung nach Anspruch 3, **dadurch gekennzeichnet, daß** zwei gleichlaufend bewegliche Transportbänder (11) links und rechts in den Längsträgern (3a) in der Beweglichkeit ver- und entriegelbar sind und die Faschinen mittels Eigengewicht bei geschwenkter (siehe Figur 2) Transporteinrichtung und entriegeltem Transportband (11) abrollen können.

7. Vorrichtung nach Anspruch 3, **dadurch gekennzeichnet, daß** zwei gleichlaufende Transportbänder (11) links und rechts in den Längsträgern (3a) fremdangetrieben sind.

8. Vorrichtung nach einem de Ansprüche 1 - 7, **dadurch gekennzeichnet, daß** der am Heck angebaute Transportkran (5) in eine Transportstellung am Heck zusammenfaltbar ist.

9. Vorrichtung nach Anspruch 8, **dadurch gekennzeichnet, daß** der Transportkran (5) in ausgefahrener Arbeitsstellung den frontseitig angebauten Minenpflug (2) anheben und auf die Transportkonsole (4) auf dem Fahrzeugheck abstellen kann.

10. Vorrichtung nach Anspruch 8, **dadurch gekennzeichnet, daß** der Transportkran (5) mit seinem Arbeitsbereich mindestens jeden Punkt am Fahrzeug erreichen und bedienen kann.

11. Vorrichtung nach Anspruch 8, **dadurch gekennzeichnet, daß** der Transportkran (5) elektrisch oder hydraulisch und fernbedient aus dem Trägerfahrzeug (1) betrieben werden kann.

12. Vorrichtung nach einem der Ansprüche 1 - 11, **dadurch gekennzeichnet, daß** der Minenpflug (2), die Faschinen-Abwurfeinrichtung (3), die Ablegekonsole (4)und der Transportkran (5) als Module ausgeführt sind, die an ein Kettenfahrgestell des Trägerfahrzeuges (1) nachgerüstet werden können.

13. Vorrichtung nach einem der Ansprüche 1 - 12, **dadurch gekennzeichnet, daß** das Fahrzeug (1) auch ferngesteuert und fernüberwacht eingesetzt werden kann.

## Claims

1. Apparatus for clearance of mines comprising a tractor vehicle as the carrier vehicle (1), and a mine clearance appliance (2) which is fitted to the vehicle nose, for example a mine plough, with a fascine transport and ejection device (3) being fitted on the vehicle roof, **characterized in that** a stowage bracket (4) for the mine plough is fitted above the vehicle rear, and a transport crane (5) is also fitted to the vehicle rear, which transport crane (5) can move the mine plough to the stowage bracket and can additionally lift up and place down fascines and other parts.

2. Apparatus according to Claim 1, **characterized in that** the carrier vehicle is a tank chassis, and the fascine transport and ejection device (3) is mounted on the chassis-side turret mounting.

3. Apparatus according to Claim 1, **characterized in that** the fascine ejection device, as a removable unit which is mounted on the carrier vehicle (1), comprises two longitudinal supports (3a) which are arranged on the left and right above the hull roof and are connected by means of lateral supports (3b), as well as two discharge parts (9), which are mounted in the longitudinal supports and can be extended in the direction of travel by means of an external drive, for example hydraulically, and two conveyor belts (11), which are driven in the same sense and are installed as an endless belt in the main supports, as well as a remotely operated lifting and lashing device (10, 14) for the fascine packets (6) which are also carried.

4. Apparatus according to Claim 3, **characterized in that** the entire device (3) can be pivoted forwards by means of articulated joints and drives about a horizontal axis (8) which is located transversely with respect to the direction of travel, such that the discharge parts of the device are close to the ground in front.

5. Apparatus according to one of Claims 1-4, **characterized in that** a plurality of fascine packets (6, 6a) are also carried on the ejection device (3).

6. Apparatus according to Claim 3, **characterized in that** two conveyor belts (11) which move in the same sense on the left and right in the longitudinal supports (3a) can be locked and unlocked for movement, and the fascines can roll off by means of their own weight when the transport device is pivoted (see Figure 2) and the conveyor belt (11) is unlocked.

7. Apparatus according to Claim 3, **characterized in that** two conveyor belts (11) which move in the same sense on the left and right in the longitudinal supports (3a) are externally driven.

8. Apparatus according to one of Claims 1-7, **characterized in that** the transport crane (5) which is fitted to the rear can be collapsed into a transport position at the rear.

9. Apparatus according to Claim 8, **characterized in that**, when the transport crane (5) is in the extended operating position, it can lift the mine plough (2) which is fitted at the front, and can place it onto the transport bracket (4) on the rear of the vehicle.

10. Apparatus according to Claim 8, **characterized in that** the operating area of the transport crane (5) can at least reach and operate any point on the vehicle.

11. Apparatus according to Claim 8, **characterized in that** the transport crane (5) can be operated electrically or hydraulically, and by remote control from the carrier vehicle (1).

12. Apparatus according to one of Claims 1-11, **characterized in that** the mine plough (2), the fascine ejection device (3), the stowage bracket (4) and the transport crane (5) are in the form of modules which can be retrofitted to a track chassis of the carrier vehicle (1).

13. Apparatus according to one of Claims 1-12, **characterized in that** the vehicle (1) can also be used remotely controlled and with remote monitoring.

## Revendications

1. Dispositif de déminage se composant d'un véhicule à chaînes servant de véhicule porteur (1) et d'un appareil de déminage (2) monté sur l'avant du véhicule, par exemple une charrue de déminage, un dispositif de transport et de déchargement de fascines (3) étant monté sur le toit du véhicule, **caractérisé en ce qu'**une console de dépose (4) pour la charrue de déminage est montée au-dessus de l'arrière du véhicule et en outre une grue de transport (5) est incorporée à l'arrière du véhicule, laquelle peut transférer la charrue de déminage sur la console de dépose et soulever et abaisser en outre des fascines et d'autres pièces.

2. Dispositif selon la revendication 1, **caractérisé en ce que** le véhicule porteur est un châssis de char de combat et que le dispositif de transport et de déchargement de fascines (3) est fixé sur le logement de tour du côté du châssis.

3. Dispositif selon la revendication 1, **caractérisé en ce que** le dispositif de déchargement de fascines (3), en tant qu'unité amovible et montée sur le véhicule porteur (1), se compose de deux supports longitudinaux (3a), qui sont disposés à gauche et à droite au-dessus du toit de l'auge et qui sont connectés au moyen de traverses (3b), ainsi que de deux parties télescopiques (9) qui sont supportées dans les supports longitudinaux et qui peuvent être déployées au moyen d'un entraînement extérieur par exemple hydrauliquement dans la direction de conduite, ainsi que de deux bandes transporteuses (11) entraînées dans le même sens, qui sont intégrées dans les supports principaux sous forme de bande sans fin, ainsi que d'un dispositif de levage et d'amarrage (10, 14) commandé à distance pour le paquet de fascines (6) emporté.

4. Dispositif selon la revendication 3, **caractérisé en ce que** tout le dispositif (3) peut être pivoté vers l'avant au moyen d'articulations et d'entrainements autour d'un axe (8) horizontal, orienté transversalement par rapport à la direction d'avance, de sorte que le dispositif parvienne à l'avant à proximité du sol avec les parties télescopiques.

5. Dispositif selon l'une quelconque des revendications 1 à 4, **caractérisé en ce que** plusieurs paquets de fascines (6, 6a) sont emportés sur le dispositif de déchargement (3).

6. Dispositif selon la revendication 3, **caractérisé en ce que** deux bandes transporteuses (11) mobiles dans le même sens peuvent être verrouillées et déverrouillées dans leur mouvement à gauche et à droite dans les supports longitudinaux (3a) et les fascines peuvent rouler sous l'effet de leur propre poids lorsque le dispositif de transport est pivoté (voir la figure 2) et que la bande transporteuse (11) est déverrouillée.

7. Dispositif selon la revendication 3, **caractérisé en ce que** deux bandes transporteuses (11) de même sens sont entraînées depuis l'extérieur à gauche et à droite dans les supports longitudinaux (3a).

8. Dispositif selon l'une quelconque des revendications 1 à 7, **caractérisé en ce que** la grue de transport (5) montée à l'arrière peut être repliée à l'arrière dans une position de transport.

9. Dispositif selon la revendication 8, **caractérisé en ce que** la grue de transport (5) peut, dans la position de travail déployée, soulever la charrue de déminage (2) montée du côté avant et la déposer sur la console de transport (4) à l'arrière du véhicule.

10. Dispositif selon la revendication 8, **caractérisé en ce que** la grue de transport (5) peut atteindre et manoeuvrer au moins chaque point du véhicule avec sa partie de travail.

11. Dispositif selon la revendication 8, **caractérisé en ce que** la grue de transport (5) peut fonctionner électriquement ou hydrauliquement et par commande à distance depuis le véhicule porteur (1).

12. Dispositif selon l'une quelconque des revendications 1 à 11, **caractérisé en ce que** la charrue de déminage (2), le dispositif de déchargement de fascines (3), la console de dépose (4) et la grue de transport (5) sont réalisés sous forme de modules, qui peuvent être équipés en rattrapage sur un châssis à chaîne du véhicule porteur (1).

13. Dispositif selon l'une quelconque des revendications 1 à 12, **caractérisé en ce que** le véhicule (1) peut aussi être commandé à distance et surveillé à distance.
